# EUROPÄISCHE PATENTSCHRIFT

(11) **EP 2 656 761 B1**
(45) Veröffentlichungstag und Bekanntmachung des Hinweises auf die Patenterteilung: **15.03.2017**
(21) Anmeldenummer: 13002162.9
(22) Anmeldetag: 24.04.2013
(51) Int. Cl.: A47K 5/12, B05B 11/00

(54) **Seifenspenderarmatur**
Soap dispenser fitting
Armature distributrice de savon

(30) Priorität: 26.04.2012 DE 102012008196
(43) Veröffentlichungstag der Anmeldung: 30.10.2013
(73) Patentinhaber: Fritz Ostermann GmbH, 44807 Bochum (DE)
(72) Erfinder: Jankiewicz, Boris Paul, 59439 Holzwickede (DE)
(74) Vertreter: Cohausz Hannig Borkowski Wißgott

(56) Entgegenhaltungen:
- DE-A1- 4 413 903
- DE-T2- 60 030 625
- DE-U1-202007 003 283
- US-A1- 2008 256 702
- US-B1- 6 748 966

## Beschreibung

Die Erfindung betrifft eine Seifenspenderarmatur mit einem Gehäuse, einem Auslauf und einer innerhalb der Armatur angeordneten Hubkolbenpumpe, die durch ein Betätigungsteil bewegt wird, um flüssige Seife aus einem Vorratsbehälter zum Auslauf zu fördern, wobei das Gehäuse in ein am Waschtisch befestigbares Unterteil und ein am Unterteil senkrecht beweglich gelagertes koaxiales Oberteil aufgeteilt ist, das Pumpengehäuse innerhalb beider Gehäuseteile angeordnet und im Unterteil unbeweglich fest ist, und einen Pumpenraum in dem ein Pumpenkolben geführt ist, der Pumpenkolben zu seiner Betätigung mit dem Oberteil über eine Kolbenstange verbunden ist, der Auslauf am Oberteil befestigt ist, das Oberteil das Betätigungsteil insbesondere den Betätigungsknopf mit einer oberen Betätigungsfläche bildet und das Oberteil gegenüber dem Unterteil durch eine Schraubendruckfeder nach oben federbelastet ist, die sich mit ihrem unteren Ende am Pumpengehäuse abstützt.

Eine Seifenspenderarmatur gemäß dem Oberbegriff des Anspruchs 1 ist in DE 600 30 625 T2 offenbart. Aus der DE 600 30 625 T2 und der US 6 748 966 B1 sind Seifenspenderarmaturen bekannt, bei denen durch das Herunterdrücken des Betätigungsknopfes Druck auf die Flüssigseife ausgeübt wird, so dass die Seife aus dem Auslauf ausströmt. Wird bei einer solchen Konstruktion der Betätigungsknopf sehr schnell mit hoher Kraft heruntergedrückt, so entsteht innerhalb der Pumpe ein solch hoher Druck, dass es zu Zerstörungen insbesondere von Dichtmaterialien kommen kann.

Ferner ist aus der EP 0 455 961 A2 ist eine Seifenspenderarmatur bekannt mit einem Gehäuse, an dem der Auslauf befestigt ist und der im inneren eine Hubkolbenpumpe aufweist, die durch einen an der Oberseite beweglich gelagerten Betätigungsknopf betätigt wird. Eine solche Konstruktion ist gegen eine mutwillige Zerstörung nicht sicher, da der beweglich gelagerte Betätigungsknopf bei größerem Kraftaufwand und insbesondere bei Benutzung eines Werkzeuges entfernt werden kann.

Aufgabe der Erfindung ist es, eine einfache robuste Konstruktion einer Seifenspenderarmatur zu schaffen, die eine hohe Sicherheit gegen eine mutwillige Zerstörung besitzt.

Diese Aufgabe wird erfindungsgemäß dadurch gelöst, dass der Pumpenkolben den Pumpenraum in einen oberen Pumpenraum und einen unteren Pumpenraum aufteilt und, dass die Seifenspenderarmatur so konfiguriert ist, dass bei einem Herunterdrücken auf die Betätigungsfläche das Oberteil sich nach unten bewegt und hierbei über die Kolbenstange den Kolben mit nach unten nimmt, wodurch ein Rückschlagventil in dem unteren Pumpenraum geschlossen ist und, die in dem unteren Pumpenraum befindliche Flüssigseife am äußeren Rand des Kolbens vorbei in den oberen Pumpenraum strömt, wobei der Kolben aus gummielastischem Material gebildet ist, so dass die Außenseite des Kolbens als Rückschlagventil dient, und dass nach dem Drücken auf die Betätigungsfläche die die Kolbenstange außen umgebende Schraubendruckfeder, das Oberteil und damit auch den Kolben nach oben drückt, wodurch über das in dem unteren Pumpenraum angeordnete Rückschlagventil flüssige Seife in den unteren Pumpenraum nachströmt und die im oberen Raum befindliche Flüssigseife durch den Hohlraum der Kolbenstange nach oben in den Auslauf strömt.

Eine solche Konstruktion führt zu einer Seifenspenderarmatur, bei der erhebliche Kräfte aufgenommen werden können, ohne bei einem mutwilligen Kraftaufwand Beschädigungen zu erreichen.

Vorteilhafte Ausgestaltungen der Erfindung sind in den Unteransprüchen aufgeführt.

Ein Ausführungsbeispiel der Erfindung ist in der Zeichnung in einem axialen senkrechten Schnitt dargestellt und wird im Folgenden näher beschrieben.

Die Seifenspenderarmatur besitzt ein Gehäuse, das in ein Gehäuseunterteil 1 und ein Gehäuseoberteil 2 aufgeteilt ist. Das rohrförmige, zylindrische Gehäuseunterteil 1 ist vom Gehäuseoberteil 2, das eine zylindrische Außenseite aufweist, derart übergriffen, dass die zylindrische Innenseite an der Außenfläche des Gehäuseunterteils 1 formschlüssig anliegt und hierdurch geführt ist, so dass das Oberteil 2 gegenüber dem Unterteil 1 auf- und abbeweglich ist. Hierbei ist die Achse des Oberteils 2 koaxial zur senkrechten Achse des Unterteils 1 angeordnet.

Am Unterteil 1 steht außen ein flanschförmiger ringförmiger Bund 3 vor, der auf der Oberseite des Waschtisches zur Anlage gelangt, wenn das Unterteil mit seinem, ein Außengewinde 3 aufweisenden unteren Rohrbereich 4 in einer Bohrung des Waschtisches eingesteckt ist.

In dem von beiden Teilen 1, 2 gebildeten inneren und ineinander übergehenden Hohlraum 5 liegt ein Pumpengehäuse 6 ein, das an seiner Außenseite eine Ringnut 7 besitzt, in die eine Madenschraube 8 eingreift, die in der Wandung des Unterteils 1 in einer Gewindebohrung einsitzt. Hierdurch ist das Pumpengehäuse 6 sicher im Unterteil 1 unbeweglich gehalten.

Das Pumpengehäuse 6 besitzt einen senkrechten zylindrischen koaxialen Pumpenraum 9, in dem ein Pumpenkolben 10 geführt ist, an dem eine hohle Kolbenstange 11 befestigt ist, die senkrecht nach oben aus dem Pumpengehäuse 6 herausgeführt und am Oberteil 2 befestigt ist.

Der Pumpenraum 9 ist damit durch den Kolben 10 in einen oberen Raum 9a und einen unteren Raum 9b aufgeteilt. Hierbei ist der obere Raum 9a über das Innere der Kolbenstange 11 mit dem Auslauf 12 verbunden, der waagerecht am oberen Ende des Oberteils 2 befestigt ist und vorsteht. Der untere Raum 9b ist über ein Rückschlagventil 13 mit einem Anschlussnippel 14a verbunden, an dem ein nicht dargestellter Schlauch anschließbar ist, der zum Vorratsbehälter führt, der die Flüssigseife enthält.

Das Oberteil 2 besitzt eine obere Betätigungsfläche 14, so dass das obere Ende des Oberteils 2 den Betätigungsknopf bildet. Wird auf die Betätigungsfläche 14 von Hand gedrückt, so bewegt sich das Oberteil 2 nach unten und bewegt hierbei über die Kolbenstange 11 den Kolben 10 mit nach unten. Bei dieser Bewegung ist das Rückschlagventil 13 geschlossen und die im unteren Raum 9b befindliche Flüssigseife strömt am äußeren Rand des Kolbens 10 vorbei in einen Raum 9a. Hierbei ist der Kolben 10 aus einem gummielastischen Material gebildet, so dass die Außenseite des Kolbens 10 als Rückschlagventil arbeitet.

Sobald auf die Betätigungsfläche 14 nicht mehr gedrückt wird, bewegt eine die Kolbenstange 11 außen umgebende Schraubendruckfeder 15, die sich mit ihrem unteren Ende am Pumpengehäuse 6 abstützt, das Oberteil 2 und damit auch den Kolben 10 nach oben, wodurch über das Rückschlagventil 13 flüssige Seife in den Pumpenraum 9b nachströmen kann und die im oberen Raum 9a befindliche Flüssigseife durch den Hohlraum der Kolbenstange 11 nach oben in den Auslauf 12 strömt. Somit wird bei jedem Drücken auf die Betätigungsfläche 14 jeweils eine Flüssigkeitsseifenportion aus der Öffnung 16 am Ende des Auslaufs 12 ausgegeben.

Das Pumpengehäuse 6 bildet am oberen Ende eine Sackbohrung 17, in der von oben formschlüssig ein topfförmiger Teil 18 verschieblich mit seiner Öffnung nach unten einliegt, das in der Unterseite des oberen Endes des Oberteils 2 einliegt insbesondere eingeschraubt ist. Hierbei liegt die Feder 15 in der Bohrung 17 und im Teil 18 ein und die Kolbenstange 11 durchquert die Bohrung 17 und das Teil 18 über seine gesamte Länge, um mit dem Zuführungskanal 19 im Auslauf 12 verbunden zu sein. Damit wird das Oberteil 2 nicht nur durch das Unterteil 1, sondern auch durch das Pumpengehäuse 6 geführt.

## Patentansprüche

1. Seifenspenderarmatur mit einem Gehäuse (1, 2), einem Auslauf (12) und einer innerhalb der Armatur angeordneten Hubkolbenpumpe (6, 10, 11), die durch ein Betätigungsteil bewegt wird, um flüssige Seife aus einem Vorratsbehälter zum Auslauf zu fördern, wobei
- das Gehäuse in ein am Waschtisch befestigbares Unterteil (1) und ein am Unterteil (1) senkrecht beweglich gelagertes koaxiales Oberteil (2) aufgeteilt ist,
- das Pumpengehäuse (6) innerhalb beider Gehäuseteile angeordnet und im Unterteil (1) unbeweglich fest ist, und
- einen Pumpenraum (9) in dem ein Pumpenkolben (10) geführt ist,
- der Pumpenkolben (10) zu seiner Betätigung mit dem Oberteil (2) über eine Kolbenstange (11) verbunden ist,
- der Auslauf (12) am Oberteil (2) befestigt ist,
- das Oberteil (2) das Betätigungsteil insbesondere den Betätigungsknopf mit einer oberen Betätigungsfläche (14) bildet und
- das Oberteil (2) gegenüber dem Unterteil (1) durch eine Schraubendruckfeder (15) nach oben federbelastet ist, die sich mit ihrem unteren Ende am Pumpengehäuse (6) abstützt,
**dadurch gekennzeichnet, dass** der Pumpenkolben (10) den Pumpenraum in einen oberen Pumpenraum (9a) und einen unteren Pumpenraum (9b) aufteilt und, dass die Seifenspenderarmatur so konfiguriert ist, dass bei einem Herunterdrücken auf die Betätigungsfläche (14) das Oberteil (2) sich nach unten bewegt und hierbei über die Kolbenstange (11) den Kolben (10) mit nach unten nimmt, wodurch ein Rückschlagventil (13) in dem unteren Pumpenraum (9b) geschlossen ist und, die in dem unteren Pumpenraum (9b) befindliche Flüssigseife am äußeren Rand des Kolbens (10) vorbei in den oberen Pumpenraum (9a) strömt, wobei der Kolben (10) aus gummielastischem Material gebildet ist, so dass die Außenseite des Kolbens (10) als Rückschlagventil dient, und dass nach dem Drücken auf die Betätigungsfläche (14) die die Kolbenstange (11) außen umgebende Schraubendruckfeder (15), das Oberteil (2) und damit auch den Kolben (10) nach oben drückt, wodurch über das in dem unteren Pumpenraum (9b) angeordnete Rückschlagventil (13) flüssige Seife in den unteren Pumpenraum (9b) nachströmt und die im oberen Raum (9a) befindliche Flüssigseife durch den Hohlraum der Kolbenstange (11) nach oben in den Auslauf (12) strömt.

2. Seifenspenderarmatur nach Anspruch 1, **dadurch gekennzeichnet, dass** der Auslauf (12) über eine hohle Kolbenstange (11) mit dem Pumpenraum verbunden ist.

3. Seifenspenderarmatur nach Anspruch 1 oder 2, **dadurch gekennzeichnet, dass** die Oberseite des Oberteils (2) die Betätigungsfläche (14) des Betätigungsteils insbesondere des Betätigungsknopfes bildet.

4. Seifenspenderarmatur nach einem der vorherigen Ansprüche, **dadurch gekennzeichnet, dass** der Auslauf (12) am oberen Ende des Oberteils (2) nahe der Betätigungsfläche (14) befestigt ist.

5. Seifenspenderarmatur nach einem der vorherigen Ansprüche, **dadurch gekennzeichnet, dass** der Auslauf (12) waagerecht am Oberteil (2) vorsteht.

6. Seifenspenderarmatur nach einem der vorherigen Ansprüche, **dadurch gekennzeichnet, dass** das Armaturengehäuse (1, 2) mit senkrechter Achse am Waschtisch montierbar ist.

7. Seifenspenderarmatur nach einem der vorherigen Ansprüche, **dadurch gekennzeichnet, dass** das Pumpengehäuse (6) im Unterteil (1) lösbar befestigt ist.

8. Seifenspenderarmatur nach Anspruch 7, **dadurch gekennzeichnet, dass** das Pumpengehäuse (6) an seiner Außenseite eine Ausnehmung insbesondere eine Ringnut (7) aufweist, in der eine in der Gehäusewand des Unterteils (1) gelagerte Schraube insbesondere eine Madenschraube (8) mit ihrem inneren Ende eingreift.

9. Seifenspenderarmatur nach einem der vorherigen Ansprüche, **dadurch gekennzeichnet, dass** das Oberteil (2) mit seiner Innenwand die Außenwand des Unterteils (1) formschlüssig übergreift.

## Claims

1. Soap-dispenser fitting having a housing (1, 2), an outflow (12) and a piston pump (6, 10, 11) which is arranged within the fitting and is moved by an actuating part in order for liquid soap to be delivered to the outflow from a supply container, wherein
- the housing is divided up into a lower part (1), which can be fastened on the washbasin, and a coaxial upper part (2), which is mounted such that it can be moved vertically on the lower part (1),
- the pump housing (6) is arranged within the two housing parts and is fixed in an immovable manner in the lower part (1), and
- a pump space (9), in which a pump piston (10) is guided,
- the pump piston (10), for actuation thereof, is connected to the upper part (2) via a piston rod (11),
- the outflow (12) is fastened on the upper part (2),
- the upper part (2) forms the actuating part, in particular the actuating knob, with an upper actuating surface (14) and
- the upper part (2) is spring-loaded in the upward direction in relation to the lower part (1) by a helical compression spring (15), which has its lower end supported on the pump housing (6),
**characterized in that** the pump piston (10) divides up the pump space into an upper pump space (9a) and a lower pump space (9b), and **in that** the soap-dispenser fitting is configured such that, when the actuating surface (14) is pushed downwards, the upper part (2) moves downwards and, in the process, carries the piston (10) along with it in the downward direction via the piston rod (11), as a result of which a nonreturn valve (13) in the lower pump space (9b) is closed and the liquid soap located in the lower pump space (9b) flows past the outer periphery of the piston (10) into the upper pump space (9a), wherein the piston (10) is formed from elastomeric material, and therefore the outer side of the piston (10) serves as a nonreturn valve, and **in that**, once pressure has been applied to the actuating surface (14), the helical compression spring (15), which encloses the piston rod (11) on the outside, pushes the upper part (2), and thus also the piston (10), in the upward direction, as a result of which, via the nonreturn valve (13) arranged in the lower pump space (9b), liquid soap flows on into the lower pump space (9b) and the liquid soap located in the upper space (9a) flows upwards, through the cavity of the piston rod (11), into the outflow (12).

2. Soap-dispenser fitting according to Claim 1, **characterized in that** the outflow (12) is connected to the pump space via a hollow piston rod (11).

3. Soap-dispenser fitting according to Claim 1 or 2, **characterized in that** the upper side of the upper part (2) forms the actuating surface (14) of the actuating part, in particular of the actuating knob.

4. Soap-dispenser fitting according to one of the preceding claims, **characterized in that** the outflow (12) is fastened at the upper end of the upper part (2), in the vicinity of the actuating surface (14).

5. Soap-dispenser fitting according to one of the preceding claims, **characterized in that** the outflow (12) projects horizontally on the upper part (2).

6. Soap-dispenser fitting according to one of the preceding claims, **characterized in that** the fitting housing (1, 2) can be installed on the washbasin with its axis vertical.

7. Soap-dispenser fitting according to one of the preceding claims, **characterized in that** the pump housing (6) is fastened in a releasable manner in the lower part (1).

8. Soap-dispenser fitting according to Claim 7, **characterized in that** the pump housing (6), on its outer side, has a recess, in particular an annular groove (7), in which a screw mounted in the housing wall of the lower part (1), in particular a grub screw (8), engages by way of its inner end.

9. Soap-dispenser fitting according to one of the preceding claims, **characterized in that** the upper part (2) engages over the outer wall of the lower part (1) in a form-fitting manner by way of its inner wall.

## Revendications

1. Robinet distributeur de savon avec un carter (1, 2), une sortie d'écoulement (12) et une pompe à piston alternatif (6, 10, 11), laquelle est disposée à l'intérieur du robinet et est déplacée par l'intermédiaire d'une pièce de manoeuvre afin de faire circuler du savon liquide depuis un réservoir de stockage vers la sortie d'écoulement (12), où :
- le carter est réparti dans une partie inférieure (1) pouvant être fixée au lavabo et dans une partie supérieure (2) coaxiale, positionnée à la verticale de manière mobile au niveau de la partie inférieure (1) ;
- le carter de la pompe (6) est disposé à l'intérieur des deux parties du carter et est fixé de manière à être immobile dans la partie inférieure (1) ; et
- une chambre de la pompe (9) dans laquelle est dirigé un piston de la pompe (10) ;
- le piston de la pompe (10) est relié à la partie supérieure (2) par l'intermédiaire d'une tige de piston (11) en vue de son actionnement ;
- la sortie d'écoulement (12) est fixée à la partie supérieure (2) ;
- la partie supérieure (2) forme la pièce de manoeuvre, en particulier le bouton d'actionnement, avec une surface d'actionnement (14) supérieure ; et
- la partie supérieure (2) est montée sur ressort vers le haut, vis-à-vis de la partie inférieure (1), par l'intermédiaire d'un ressort hélicoïdal de compression (15) qui vient s'appuyer, avec son extrémité inférieure, au niveau du carter de la pompe (6), **caractérisé en ce que** le piston de la pompe (10) divise la chambre de la pompe en une chambre de pompe (9a) supérieure et une chambre de pompe (9b) inférieure et **caractérisé en ce que** le robinet distributeur de savon est configuré de telle sorte que la partie supérieure (2) se déplace vers le bas quand on appuie vers le bas sur la surface d'actionnement (14) et emmène avec elle le piston (10) vers le bas par l'intermédiaire de la tige du piston (11), actionnant de ce fait la fermeture d'une soupape de retenue (13) dans la chambre de la pompe (9b) inférieure et provoquant la circulation du savon liquide, se trouvant dans la chambre de la pompe (9b) inférieure, au niveau de la bordure extérieure du piston (10) pour aller dans la chambre de la pompe (9a) supérieure, le piston (10) étant conçu en un matériau ayant des propriétés élastiques comme du caoutchouc, de telle sorte que la face externe du piston (10) sert de soupape de retenue, et de telle sorte qu'après avoir appuyé sur la surface d'actionnement (14), le ressort hélicoïdal de compression (15), qui entoure la tige du piston (11) par l'extérieur, presse vers le haut la partie supérieure (2), et par conséquent également le piston (10), provoquant l'écoulement du savon liquide dans la chambre de la pompe (9b) inférieure, par l'intermédiaire de la soupape de retenue (13), disposée dans la chambre de la pompe (9b) inférieure, et provoquant de ce fait, l'afflux vers le haut du savon liquide, se trouvant dans la chambre de la pompe (9a) supérieure, dans la sortie d'écoulement (12), en passant à travers la cavité de la tige du piston (11).

2. Robinet distributeur de savon selon la revendication 1, **caractérisé en ce que** la sortie d'écoulement (12) est raccordée à la chambre de la pompe par l'intermédiaire d'une tige creuse du piston (11) .

3. Robinet distributeur de savon selon la revendication 1 ou 2, **caractérisé en ce que** la face supérieure de la partie supérieure (2) forme la surface d'actionnement (14) de la pièce de manoeuvre, en particulier du bouton d'actionnement.

4. Robinet distributeur de savon selon l'une des revendications précédentes, **caractérisé en ce que** la sortie d'écoulement (12) est fixée à l'extrémité supérieure de la partie supérieure (2), à proximité de la surface d'actionnement (14).

5. Robinet distributeur de savon selon l'une des revendications précédentes, **caractérisé en ce que** la sortie d'écoulement (12) fait saillie à l'horizontale au niveau de la partie supérieure (2).

6. Robinet distributeur de savon selon l'une des revendications précédentes, **caractérisé en ce que** le carter du robinet (1, 2) peut être installé sur le lavabo avec un axe vertical.

7. Robinet distributeur de savon selon l'une des revendications précédentes, **caractérisé en ce que** le carter de la pompe (6) est fixé de manière amovible dans la partie inférieure (1).

8. Robinet distributeur de savon selon la revendication 7, **caractérisé en ce que** le carter de la pompe (6) présente au niveau de sa face externe un évidement, en particulier une rainure annulaire (7), dans lequel évidement une vis, en particulier une vis sans tête (8), positionnée dans la paroi du carter de la partie inférieure (1), vient se mettre en prise avec son extrémité intérieure.

9. Robinet distributeur de savon selon l'une des revendications précédentes, **caractérisé en ce que** la partie supérieure (2) chevauche par assemblage de forme la paroi extérieure de la partie inférieure (1) par l'intermédiaire de sa paroi intérieure.
